# EUROPÄISCHE PATENTSCHRIFT

(11) **EP 0 944 702 B1**
(45) Veröffentlichungstag und Bekanntmachung des Hinweises auf die Patenterteilung: **17.01.2001**
(21) Anmeldenummer: 97949957.1
(22) Anmeldetag: 20.11.1997
(51) Int. Cl.: C11D 3/20, C11D 3/43, C11D 3/33, C11D 1/83, C11D 3/36, C11D 1/12, C11D 1/66, C11D 1/72, C11D 3/34

(54) **GLASREINIGUNGSPRODUKTE**
GLASS CLEANING PRODUCTS
PRODUITS DE NETTOYAGE DU VERRE

(30) Priorität: 20.11.1996 RO 9602183
(43) Veröffentlichungstag der Anmeldung: 29.09.1999
(73) Patentinhaber: Krattenmacher, Dieter, 89343 Jettingen-scheppach (DE)
(72) Erfinder: Krattenmacher, Dieter, 89343 Jettingen-scheppach (DE)
(86) Internationale Anmeldenummer: DE9702713
(87) Internationale Veröffentlichungsnummer: WO9822564

(56) Entgegenhaltungen:
- WO-A-94/21773
- DD-A- 228 560
- GB-A- 2 160 887
- DATABASE WPI Section Ch, Week 8750 Derwent Publications Ltd., London, GB; Class A97, AN 87-353262 XP002062619 & JP 62 257 994 A (KAO CORP) , 10.November 1987
- DATABASE WPI Section Ch, Week 8311 Derwent Publications Ltd., London, GB; Class A97, AN 83-26636K XP002062620 & JP 58 021 495 A (LION CORP) , 8.Februar 1983

## Beschreibung

Die vorliegende Erfindung berichtet über chemische Produkte, welche zur Reinigung von Glasoberflächen eingesetzt werden.

Zur Reinigung von Glas sind verschiedene Produkte bekannt, welche ionische, nichtionische oder amphotereTenside zusammen mit Alkohol, Wasser und anderen ergänzenden Substanzen enthalten. Eine solche bekannte Lösung zur Reinigung von Glasoberflächen basierend auf oberflächenaktiven Substanzen, mit einem Zusatz von monohydroxyliertem Alkohol, Neutralisationsmittel und Solvens besteht aus 0,1 - 1,0 Gew.% Nonylphenolpolyethoxylat, Oktylphenolpolyethoxylat und Natriumalkylbenzolsulfonat als nichtionische und ionische waschaktive Agentien, 10 bis 50 Teilen Ethylalkohol, Isopropylalkohol oder anderen monohydroxylierten Alkoholen, 1,25 - 5 Gew.% Ammoniak als Neutralisationsmittel, 0,1 - 0,3 Gew.% von Zitronenöl, Apfelöl als Duftstoff, 0,001 - 0,1 Gew.% Methylenblau, Na-cuprat als Farbstoff, sowie 47 - 75 Gew.% demineralisiertem Wasser als Solvens ( Patentschrift RO 110260).

Eine andere bekannte Flüssigkeit zur Geschirreinigung, speziell zur Entfernung von Fettverschmutzungen, enthält 20 - 70 Gew.% eines Systems von oberflächenaktiven Substanzen, zusammengesetzt aus 4 Komponenten, zuerst das Magnesiumsalz der Alkylbenzolsulphonsäure, wobei die Alkylkette aus 10 - 18 C-Atomen besteht, 0,5 - 8 Gew.% eines Agens zur Schaumbildung, bis zu 10 Gew.% eines organischen Lösemittels, bis zu 10 Gew.% eines Hydrotrops, bis zu 10 Gew.% eines oder mehrerer auswählter Zusätze aus Komplexbildner, Farbstoff, Parfümöl, Bakterizid und Konservierungsmittel sowie anderen und als Rest Wasser ( Patenschrift RO 108357).

Generell treten bei den bekannten Glasreinigunsprodukten entweder eine ungenügende Reinigungswirkung auf, sodaß das Produkt mehrmals während einer Reinigung angewendet werden muß, um die verbliebenen Rückstände vollständig zu entfernen, oder die Produkte besitzen zwar eine gute Reinigungswirkung, hinterlassen aber nach der Anwendung Streifen auf der Glasoberfläche, die dann zum Beispiel durch Nachwischen entfernt werden müssen. Bei keinem der bekannten Produkte ist mit der Anwendung auch gleichzeitig eine vorbeugende, gegen Ablagerungen wirksame Wirkung verbunden.

Aufgabe der Erfindung ist es durch eine neue Wirkstoffkombination eine schnelle und effiziente Reinigungswirkung ohne das Auftreten von Streifen nach der Reinigung sowie eine vorbeugende Wirkung gegen die Wiederverschmutzung durch Ablagerungen zu erreichen und damit das vorstehend geschilderte Problem zu lösen.

Die Produkte konform der vorliegenden Erfindung beseitigen die Nachteile der bekannten Glasreiniger durch eine Zusammensetzung aus 10 - 25 Gew.% Alkohol, vorzugsweise Ethanol (min. 85%ig) oder Isopropanol ( min. 90%ig), 0,1 - 0,5 Gew.% eines anionischen Tensides, vorzugsweise Alkyl (bevorzugt C12)- benzolsulfonat, sek. Alkansulfonat, Fettalkoholethersulfat oder Fettalkoholsulfat, nichtionischen Tensiden, die zu 0,1 - 0,3 Gew.% aus Fettalkoholalkoxylat (bevorzugt C10-C18), das sowhol höhere Alkylenoxide (wobei C>2) als auch Ethylenoxid enthält und 0,2 - 0,6 Gew.% aus Fettalkoholethoxylat zusammengesetzt sind, einem Komplexbildner 0,001 - 0,01 Gew.% Ethylendiamintetraessigsäure oder 0,001 - 0,02 Gew.% des Trinatriumsalzes der β-Alaninsäure, 0 - 0,4 Gew.% eines Duftstoffes oder eines natürlichen Öles, gegebenenfalls max. 0,2 Gew.% eines Antistatikums aus organischem Phosphorsäurepartialester oder max. 0,3 Gew% einer quarternären Ammoniumverbindung mit vier Substituenten, gleichen oder unterschiedlichen Alkylgruppen oder einem Wasserstoff-Substituent, ergänzt auf 100 Gew.% mit demineralisiertem Wasser.

Die Produkte zur antistatischen Glasreinigung oder zur Reinigung von Brillengläsern entsprechend der Erfindung enthalten als Antistatikum 0,005 - 0,02 Gew.% organischen Phosphorsäurepartialester oder 0,001 - 0,03 Gew.% einer quarternären Ammoniumverbindung.

Die Vorteile der Produkte entsprechend der Erfindung sind folgende:
- die Reinigung von glatten und stark belasteten Glasoberflächen ebenso wie von Brillengläsern wird mit einem Reinigungsschritt komplett erledigt, ohne dabei Streifen zu hinterlassen.
- durch Zusatz eines Antistatikums wird eine schnelle Wiederverschmutzung der gereinigten Oberfläche verhindert.
- Aufgrund des Zusammenwirkens der nichtionischen, anionischen, hydrophoben und alkoholischen Komponenten wird eine hohe Oberflächendichte erreicht und somit für eine Reinigung weniger Reinigungslösung benötigt.
- Die präsentierten Produkte sind sehr gut umweltverträglich, da bei allen Produkten der Reihe überwiegend biologisch gut abbaubare Basisstoffe eingesetzt werden.

Im folgenden werden 3 Beispiele zur Herstellung der Produkte konform der Erfindung aufgezeigt.

Beispiel 1. Die waschaktiven Substanzen (Aniontensid, nichtionische Tenside, Komplexbildner ) werden in Abhängigkeit von ihrer Wasserlöslichkeit als 5 bis maximal 20 %ige Lösung in demineralisiertem Wasser gelöst. Diese wäßrige Lösung wird im folgenden als "Komponente A" bezeichnet. Dabei werden (Konzentrationsangaben bezogen auf die Konzentrationen im Endprodukt ) 0,1 - 0,5 Gew.% wahlweise Alkyl(C12)benzolsulfonat, sekundäres Alkansulfonat, Fettalkoholethersulfat oder Fettalkoholsulfat als Aniontensid, 0,1 - 0,3 Gew.% Fettalkoholalkoxylat (vorzugsweise mit 2 mol Ethylenoxid, 2 mol Propylenoxid und 1 mol Butylenoxid) und 0,2 - 0,6 Gew.% Fettalkoholethoxylat (vorzugsweise C10 mit 5 mol Ethylenoxid) als nichtionische Tenside, sowie 0,001 - 0,01 Gew.% Ethylendiamintetraessigsäure oder 0,001 - 0,02 Gew.% des Trinatriumsalzes der β-Alaninsäure als Komplexbildner in Wasser gelöst.
Separat werden 0,01 - 0,4 Gew.% ( bezogen auf die Konzentration im Endprodukt) Duftöl oder natürliches Öl als hydrophober Bestandteil in 10 - 25 Gew.% ( Konzentration bezogen auf das Endprodukt) Ethanol ( min. 85%ig) oder Isopropanol (min. 90 %ig) gelöst. Die alkoholische Lösung wird im folgenden als "Komponente B" bezeichnet. Wahlweise kann dieser Komponente ein Antistatikum von maximal 0,2 Gew.% ( bezogen auf die Konzentration im Endprodukt) Phosphorsäurepartialester oder maximal 0,3 Gew.% ( bezogen auf die Konzentration im Endprodukt) eines quartemären Ammoniumsalzes ( vorzugsweise als Chlorid) mit 4 gleichen oder unterschiedlichen Alkylgruppen oder drei Alkylsubstituenten und einer Alkylgruppe ersetzt durch Wasserstoff zugefügt werden.

Die Komponente A wird dann in Komponente B eingerührt, bis eine klare Flüssigkeit entsteht. Diese Flüssigkeit stellt das Konzentrat des jeweiligen Endproduktes dar. Die Verdünnung dieses Konzentrates mit demineralisiertem Wasser zur Herstellung der jeweiligen Reinigungslösung erfolgt in der Regel im Verhältnis 1: 3, also ein Teil Konzentrat verdünnt mit drei Teilen Wasser. Alle Herstellungsschritte werden bei Raumtemperatur und Atmosphärendruck durchgeführt.

Das erhaltene Produkt besitzt eine große Anwendungsbreite in der Reinigung von glatten Oberflächen wie zum Beispiel Fensterglas, Spiegel und ähnliche. Die Reinigungslösung wird im ersten Reinigungsschritt entweder mit einem handelsüblichen Pumpzerstäuber auf die zu reinigende Glasoberfläche aufgesprüht oder mittels eines Baumwolltuches, welches mit der Lösung befeuchtet wird, auf die zu reinigende Oberfläche aufgebracht. Bei beiden Verfahren sollte eine möglichst vollständige Flächenbedeckung erfolgen. Nach einer kurzen Einwirkungszeit ( in der Regel und bei normaler Verschmutzung circa 8 bis 10 Sekunden) wird im zweiten Reinigungsschritt mit einem trockenen Baumwolltuch die Glasoberfläche trokkengewischt. Dabei sollte eine Rückbefeuchtung bzw. Rückverschmutzung der Glasoberfläche vermieden werden. Weitere Reinigungsschritte sind nicht erforderlich.
Die Kombination der eingesetzten oberflächenaktiven Substanzen ( Tenside) in den von uns gefundenen Konzentrationsverhältnissen ergeben zusammen mit dem Komplexbildner und der hydrophoben Komponente ( Parfümöl in Alkohol) Micellen kleinen Durchmessers und hoher Volumendichte. Es wird intermediär eine Mikroemulsion gebildet ( Tensid / Cotensid / Öl / Komplexbildner) und eine optimale Flächennutzung sowie eine schnelle Penetration der Wirkstoffe in die Verschmutzung erreicht. Die Verschmutzung wird hydrophiliert und im zweiten Reinigungsschritt zusammen mit der wäßrigen Phase und dem überwiegenden Teil der Alkoholphase vollständig durch das Baumwolltuch aufgenommen. Auf der Glasoberfläche verbleibt eine dünne Schicht aus Alkohol und Parfümöl. Aufgrund des hohen Dampfdruckes des Alkohols als Trägersubstanz verdampft diese dünne Schicht innerhalb weniger Sekunden rückstandsfrei. Es verbleibt nach Beendigung des Reinigungsvorganges nur in der näheren Umgebung der gereinigten Glasoberfläche der Dufteindruck des eingesetzten Parfümöles. Dieser Reinigungsmechanismus für sich ist neu.

Beispiel 2. Die Herstellung der Komponente A erfolgt wie in Beispiel 1 beschrieben. Die Herstellung der Komponente B erfolgt ebenfalls wie in Beispiel 1, im Unterschied dazu ist der Zusatz von oberflächenaktiven Substanzen, der Antistatika, vorgeschrieben. So werden 0,01 - 0,04 Gew.% (bezogen auf die Konzentration im Endprodukt) Duftöl oder natürliches Öl zusammen mit 0,005 - 0,02 Gew.% (bezogen auf die Konzentration im Endprodukt) Phosphorsäurepartialester oder 0,001 - 0,03 Gew.% des quarternären Ammoniumsalzes ( wie in Beispiel 1 beschrieben) in der entsprechenden in der Rezeptur vorgegebenen Menge Alkohol ( 10 - 25 Gew.% des Endproduktes) gelöst. Komponente A und B werden anschließend vermischt.

Die auf diese Weise in Beispiel 2 erhaltene Reinigungslösung zur antistatischen Reinigung von Glasoberflächen realisiert eine vorbeugende Behandlung von Glasoberflächen wie zum Beispiel Computermonitore, Fernsehbildschirme, Innenseiten der Windschutzscheiben in Automobilen und anderen Oberflächen mit hoher Belastung durch Ablagerungen . Die Reinigungslösung wird im ersten Reinigungsschritt entweder mit einem handelsüblichen Pumpzerstäuber auf die zu reinigende Glasoberfläche aufgesprüht oder mittels eines Baumwolltuches, welches mit der Lösung befeuchtet wird, auf die zu reinigende Oberfläche aufgebracht. Bei beiden Verfahren sollte eine möglichst vollständige Flächenbedeckung erfolgen. Nach einer kurzen Einwirkungszeit ( in der Regel und bei normaler Verschmutzung 20 Sekunden) wird im zweiten Reinigungsschritt mit einem trockenen Baumwolltuch die Glasoberfläche trockengewischt. Dabei sollte eine Rückbefeuchtung bzw. Rückverschmutzung der Glasoberfläche vermieden werden. Weitere Reinigungsschritte sind nicht erforderlich. Die Reinigungswirkung des antistatischen Produktes in Beispiel 2 entspricht der des Produktes in Beispiel 1. Durch das zusätzlich eingearbeitete Antistatikum wird während der Einwirkungszeit und Verdampfungsphase die Glasoberfläche dergestalt beeinflußt, daß eine Vorbeugung gegen eine schnelle Wiederverschmutzung gewährleistet ist. Das Antistatikum verbleibt in geringer Menge zusammen mit dem Alkohol und Duftöl in einer dünnen Schicht auf der Oberfläche.

Beispiel 3. Die Herstellung der Komponente A erfolgt wie in Beispiel 1 beschrieben. Die Herstellung der Komponente B erfolgt durch Zugabe der Antistatika zu der in Beispiel 2 angegebenen Menge von 10 - 25 Gew.% ( bezogen auf das Endprodukt) Alkohol. Die ölige Komponente kann mit einer Konzentration von bis zu 0,4 Gew.% ( bezogen auf das Endprodukt) wahlweise zugegeben werden. Die beiden Komponenten werden anschließend miteinander vermischt.

Die Reinigungslösung in Beispiel 3 dient zur Reinigung und vorbeugenden Behandlung von unbeschichteten und beschichteten Brillengläsern. Die Reinigungslösung wird im ersten Reinigungsschritt entweder mit einem handelsüblichen Pumpzerstäuber auf das Brillenglas aufgesprüht oder mittels eines Baumwolltuches, welches mit der Lösung befeuchtet wird, auf das Brillenglas aufgebracht. Bei beiden Verfahren sollte eine möglichst vollständige Flächenbedeckung erfolgen. Nach einer kurzen Einwirkungszeit ( in der Regel und bei normaler Verschmutzung 2 bis 3 Sekunden) wird im zweiten Reinigungsschritt mit einem trockenen Baumwolltuch das Brillenglas trockengewischt. Dabei sollte eine Rückbefeuchtung bzw. Rückverschmutzung der Glasoberfläche vermieden werden. Weitere Reinigungsschritte sind nicht erforderlich.
Die ausgezeichnete Reinigungswirkung der Reinigungslösung beruht auf dem synergistischen Zusammenwirken der Komponenten ( Tenside, Lösemittel und Komplexbildner). Auf die intermediäre Bildung einer Mikroemulsion kann aufgrund der geringen zu reinigenden Oberfläche verzichtet werden. Durch das eingearbeitete Antistatikum wird während der Einwirkungszeit und Verdampfungsphase ( das Antistatikum verbleibt zu einem geringen Anteil gemeinsam mit dem Alkohol in der dünnen Restschicht) die Oberfläche des Brillenglases dergestalt beeinflußt, daß eine Vorbeugung gegen eine schnelle Wiederverschmutzung gewährleistet ist ( bis zu 10 Tage bis zum Auftreten einer erneuten Verschmutzung). Eine Beeinträchtigung der Sehschärfe bzw. ein Angriff auf die Polymerbeschichtung des Brillenglases (z. B. durch Penetration der Reinigungslösung in die Poren der Beschichtung oder ähnliches) erfolgt nicht.

In der folgenden Tabelle 1 sind die Zusammensetzungen der Erfindung dargestellt

**Tabelle 1:**

| **Zusammensetzung der Glasreinigungsprodukte** | | | |
|---|---|---|---|
| **Substanz** | **Glas-und Fensterreiniger** | **Antistatikreiniger** | **Brillenreiniger** |
| Alkohol | 10 - 25 % | 10 - 25 % | 10 - 25 % |
| --- Ethanol ( min 85 %) oder | | | |
| ---Isopropanol ( min. 90 %) | | | |
| Aniontensid | 0,1 -0,5 % | 0,1 -0,5 % | 0,1 - 0,5 % |
| --- Alkyl( C12) benzolsulfonat oder | | | |
| --- sek. Alkansulfonat oder | | | |
| --- Fettalkoholethersulfat oder | | | |
| --- Fettalkoholsulfat | | | |
| Nichtionische Tenside | | | |
| --- Fettalkoholalkoxylat und | 0,1 - 0,3 % | 0,1 - 0,3 % | 0,1 - 0,3 % |
| --- Fettalkoholethoxylat | 0,2 - 0,6 % | 0,2 - 0,6 % | 0,2 - 0,6 % |
| Komplexbildner | | | |
| ---Ethylendiamintetraessigsäure oder | 0,001- 0,01% | 0,001- 0,01 % | 0,001- 0,01 % |
| ---Trinatrium β-alanin diessigsäure | 0,001- 0,02 % | 0,001- 0,02 % | 0,001- 0,02 % |
| Öl (hydrophob) | 0,01 - 0,4 % | 0,01 - 0,4 % | 0,00 - 0,4 % |
| Duftöl oder | | | |
| natürliches Öl oder | | | |
| naturidentisches Öl | | | |
| Antistatikum | | | |
| --- organischer Partialester der Phosphorsäure oder | 0,00- 0,2 % | 0,005- 0,02 % | 0,005- 0,02 % |
| --- quarternäre Ammoniumverbindungen | 0,00- 0,3 % | 0,001- 0,03 % | 0,001- 0,03 % |
| Wasser demineralisiert | ad 100 % | ad 100 % | ad 100 % |

## Patentansprüche

1. Glasreingungsprodukte, bestehend aus 10 - 25 Gew.% Alkohol, vorzugsweise min. 85%iges Ethanol oder min. 90%iges Isopropanol, 0,1 - 0,5 Gew.% anionischem Tensid, vorzugsweise Alkyl(bevorzugt C12)benzolsulfonat, sek. Alkansulfonat, Fettalkoholethersulfat oder Fettalkoholsulfat, nichtionischen Tensiden, Komplexbildner, vorzugsweise 0,001 - 0,01 Gew.% Ethylendiamintetraessigsäure oder 0,001 - 0,02 Gew.% des Trinatriumsalzes der β-Alaninsäure, 0 - 0,4 Gew.% eines Duftstoffes oder eines natürlichen Öles, ergänzt auf 100 Gew.% mit demineralisiertem Wasser
dadurch gekennzeichnet,
daß der Anteil der nichtionischen Tenside aus einer Kombination von 0,1 - 0,3 Gew.% (bezogen auf das Gesamtprodukt) Fettalkohol (bevorzugt C10-C18)alkoxylat, das sowohl als auch höhere Alkylenoxide (wobei C>2) Ethylenoxid enthält und 0,2-0,6 Gew.% (bezogen auf das Gesamtprodukt) Fettalkoholethoxylat gebildet wird.

2. Produkte entsprechend Anspruch 1,
dadurch gekennzeichnet,
daß zusätzlich als Antistatikum entweder ein Phosphorsäurepartialester mit maximal 0,2 Gew.% oder eine quarternäre Ammoniumverbindung mit vier Substituenten, gleichen oder unterschiedlichen Alkylgruppen oder drei Alkylgruppen und einem Wasserstoff-Substituent, mit maximal 0,3 Gew.% enthalten ist.

3. Produkte entsprechend Anspruch 2,
dadurch gekennzeichnet,
daß für die antistatische Reinigung und die Reinigung von beschichteten und unbeschichteten Brillengläsern 0,005 - 0,02 Gew.% eines Phosphorsäurepartialesters oder 0,001 - 0,03 Gew.% einer quarternären Ammoniumverbindung eingesetzt werden.

## Claims

1. Glass cleaning products, existing of 10 - 25 percent by weight alcohol, preferably min. 85% pure ethanol or min. 90% pure isopropanol, 0,1 - 0,5 percent by weight anionic surfactant, preferably alkyl(preferably C12)benzene sulphonate or sec. alkane sulphonate, fatty alcohol ether sulphate or fatty alcohol sulphate, nonionic surfactant, complexing agent, preferably 0,001 - 0,01 percent by weight ethylene diamine tetraacetic acid or 0,001 - 0,02 percent by weight of the trisodium salt of the β - alanine diacetic acid 0 - 0,4 percent by weight of a fragrance or a natural oil, completed to 100 percent by weight by addition of demineralized water
wherein
the share of the nonionic surfactants consists of a combination by 0,1 - 0,3 percent by weight (in reference to the final product) fatty alcohol (preferably C10-C18) alkoxylate, which contains higher alkylene oxides ( whereat C>2) as well as ethylene oxide and 0,2 - 0,6 percent by weight (in reference to the final product) fatty alcohol ethoxylate.

2. Products according to claim 1,
wherein
they contain additionally as antistatic agent either a organic phosphoric acid partial ester equal with maximum 0,2 percent by weight or a quarternary ammonium compound with four substituents, identical or different alkyl groups or three alkyl groups and a hydrogen - substituent, with maximum 0,3 per-cent by weight.

3. products according to claim 2,
wherein,
0,005 - 0,02 percent by weight of an organic phosphoric acid partial ester or 0,001 - 0,03 percent by weight of a quarternary ammonium compound are added for the antistatic cleaning and the cleaning of coated and uncoated lenses.

## Revendications

1. Produits pour nettoyer le verre constitué de 10 - 25 % de poids par l'alcool de préférence au minimum de 85 % l'éthanol ou au minimum de 90 % l'isopropanol, de 0,1 - 0,5 % de poids le tenside anionique, favorisé l'alkyl-(de préférence C12) benzène sulfonate, l'alkyl sulfonate secondaire, l'alcool gras éther sulphate ou l'alcool gras sulphate, les tensides nonioniques, l'agent complexant, de préférence 0,001 - 0,01 % de poids l'éthylène diamine tetra acide acétique ou 0,001 - 0,02 % de poids le sel trisodique d'acide de β-alanine, de 0 - 0,4 % de poids un parfum ou une huile naturelle, complété à 100 % avec de l'eau démineralisée
caractérisé en ce,
que le part des tensides nonioniques est composé d' un combination de 0,1 - 0,3 % de poids (rapporté au produit total) d'alcool gras (de préférence C10 - C18) alcoxylate, qui contient non seulement les plus hautes alkylene oxydes (ce qui C>2) mais aussi l'éthylène oxyde, et de 0,2 - 0,6 % de poids (rapporté au produit total) d' alcool gras éthoxylate.

2. Produits correspondants à la revendication 1,
caractérisé en ce,
qu' ils contiennent de plus comme la substance anticorrosive un acide phosphorique ester partiel au maximum de 0,2 % de poids ou un composé d'ammoniaque quarternaire avec quatre substituts avec les alkyl groupes pareilles ou différentes ou trois alkyl groupes et un substitut d' hydrogène au maximum de 0,3 % de poids.

3. Produits correspondants à la revendication 2,
caractérisé en ce,
qu' ils contiennent pour la nettoyage antistatique et pour la nettoyage des verres de lunettes revêtus et non revêtus 0,005 - 0,02 % de poids d' un acide phosphorique ester partiel ou 0,001 - 0,03 % de poids d' un composé d'ammoniaque quarternaire.
